# DEMANDE DE BREVET EUROPEEN

(11) **EP 0 162 769 A1**
(43) Date de publication de la demande: **27.11.1985**
(21) Numéro de dépôt: 85400853.9
(22) Date de dépôt: 30.04.1985
(51) Int. Cl.: E01H 1/10

(54) **Dispositif de nettoyage du sol, notamment pour le prélèvement des déjections canines**

(30) Priorité: 11.05.1984 FR 8407276; 26.09.1984 FR 8414754
(71) Demandeur: TROTTOIRNET Société Anonyme, F-92100 Boulogne (FR)
(72) Inventeur: Decaux, Jean-François, F-92200 Neuilly (FR)
(74) Mandataire: Rodhain, Claude (FR)

(57) **Abrégé**

L'invention concerne un dispositif de nettoyage du sol monté sur un engin mobile susceptible de se déplacer sur un trottoir.

Ce dispositif comporte en combinaison une cloche d'aspiration mobile (1 ) entre deux positions, lune opérationnelle où elle est en contact avec le sol, l'autre de repos où elle est en retrait par rapport au sol, ladite cloche renfermant au moins une buse d'aspersion (4) reliée à une source d'agent de nettoyage sous pression, et un conduit d'aspiration (2) relié à une enceinte à dépression elle-méme raccordée à un réservoir de stockage des eaux usées, l'axe du conduit d'aspiration des eaux usées (2) étant dans un plan sensiblement parallèle au sol et le plus proche de ce dernier, et le jet de la buse (4) étant monté mobile autour d'un axe horizontal pour converger en direction du flux d'aspiration des eaux usées.

## Description

La présente invention concerne les dispositifs de nettoyage du sol et plus particulièrement les dispositifs de nettoyage du sol destinés au nettoyage des trottoirs. Parmi les souillures qui salissent les trottoirs, les déjections canines causent parfois des problèmes en ce qui concerne le nettoyage du trottoir. En effet, on a déjà conçu des appareils destinés à prélever les immondices, mais il est parfois difficile de supprimer toutes les traces sur le trottoir. Or ces traces constituent un désagrément notable, et il est parfois difficile de supprimer toutes les traces sur le trottoir. Il est nécessaire de pouvoir les supprimer totalement dans tous les cas, lorsque l'on prélevé les déjections canines.

Par ailleurs, dans le cas de sols meubles tels que du stable, il est souhaitable de ne pas détériorer le sol lors du prélèvement tout en réalisant un nettoyage impeccable.

La présente invention a donc pour objet un dispositif de nettoyage du sol destiné plus particulièrement au prélèvement de déjections canines qui permet d'obtenir un nettoyage impeccable quel que soit l'état des déjections canines et quel que soit l'état du sol.

Le dispositif selon la présente invention est notamment remarquable en ce qu'il comporte en combinaison :
- une cloche d'aspiration mobile entre deux positions, l'une opérationnelle où elle est en retrait par rapport au sol, ladite cloche renfermant au moins une buse d'aspersion reliée à une source d'agent de nettoyage sous pression, et
- un conduit d'aspiration relié à une enceinte à dépression, elle-même raccordée à un réservoir de stockage des eaux usées, l'axe du conduit d'aspiration des eaux usées étant dans un plan sensiblement parallèle au sol et le plus proche de ce dernier, et le jet de la buse étant monté mobile autour d'un axe horizontal pour converger en direction du flux d'aspiration des eaux usées.

Le jet à haute pression obtenu grâce à la buse précitée permet de réaliser un nettoyage complet du sol en éliminant toute trace de la souillure; en position fonctionnelle, la cloche est en contact avec le sol et on obtient une enceinte étanche reliée au conduit d'aspiration qui aspire les eaux usées constituées par le mélange de l'agent de nettoyage et les fragments de la souillure à prélever. L'utilisation d'un jet à haute pression per met en particulier de fragmenter la souillure à prélever, ce qui facilite ensuite son évacuation. La disposition tangentielle par rapport au sol du conduit d'aspiration permet une récupération parfaite des eaux usées; par ailleurs, la rotation du jet en direction du conduit d'aspiration permet d'une part d'améliorer l'effet de fragmentation de la déjection à prélever et d'autre part d'améliorer l'effet d'expulsion des fragments obtenus.

Selon encore une autre caractéristique de l'invention, la cloche comprend d'une part, au moins un premier orifice de prise d'air extérieur situé sensiblement dans l'axe du flux d'aspiration des eaux usées, et d'autre part, au moins un deuxième orifice de prise d'air extérieur aménagé dans sa surface supérieure et sensiblement perpendiculaire au premier orifice précité. La présence des orifices de prise d'air permet d'éviter un effet de ventouse; par ailleurs, leur disposition sur la cloche permet d'améliorer le mouvement d'expulsion des souillures à prélever.

Selon encore une autre caractéristique de l'invention, la cloche comporte une deuxième buse disposée dans le plan du flux des eaux usées de manière à réaliser un balayage horizontal. Cette buse disposée tangentiellement par rapport au sol et dont le jet est dirigé vers le conduit d'aspiration, permet de prélever des souillures sur un sol meuble tel que du sable sans le détériorer.

Selon encore une autre caractéristique de l'invention, la buse d'aspersion est montée sur un bras articulé dirigé vers le conduit d'aspiration des eaux usées, l'axe de la buse étant déporté vers ledit conduit par rapport à l'axe d'articulation dudit bras et l'on prévoit un dispositif de rappel de la buse vers sa position de repos dans laquelle le jet de la buse est incliné vers le conduit d'aspiration par rapport à la verticale.

D'autres caractéristiques et avantages de l'invention ressortiront de la description qui suit, faite en se référant aux dessins ci-annexés sur lesquels :
- la Fig. 1 est une vue en coupe latérale d'un dispositif de nettoyage du sol conforme à l'invention;
- la Fig. 2 est une vue de dessus du dispositif représenté à la fig.1;
- les Figs. 3 et 4 illustrent un mode de réalisation de l'invention selon lequel le dispositif est monté sur une moto;
- les Figs. 5 et 6 représentent un détail de réalisation correspondant aux figs.3 et 4;
- la Fig. 7 est une coupe longitudinale de la cloche d'une variante de l'invention;
- la Fig. 8 est une vue en coupe de dessus de la cloche de la figure 7;
- la Fig. 9 est une vue en coupe transversale d'une vanne du conduit d'aspiration de la cloche de la figure 7;
- la Fig. 10 est une vue en coupe partielle longitudinale de la vanne de la figure 9;
- la Fig. 11 est une vue en coupe du dispositif de commande de la vanne des figures 9 et 10;
- la Fig. 12 représente une moto équipée de dispositifs de nettoyage selon l'invention, et
- la Fig. 13 est une vue en coupe représentant la fixation du dispositif de nettoyage sur la moto.

Comme on peut le voir sur les figs. et 2, le dispositif de nettoyage du sol conforme à la présente invention est essentiellement constitué d'une cloche d'aspiration 1 qui présente par exemple, vue en plan, la forme d'une raquette; cette cloche d'aspiration est mobile entre deux positions, à savoir une position fonctionnelle de travail dans laquelle elle repose sur le sol et une position de repos où elle se trouve en retrait par rapport au sol. On voit sur la fig. 3 en particulier la position de travail représentée en trait mixte et la position de repos représentée en trait continu. Cette cloche comporte un conduit d'aspiration disposé tangentiellement au sol 3 et le plus près possible de ce dernier. Ce conduit 2 est disposé à l'extrémité à la partie convergente 5 de la cloche 1. Une première buse d'aspersion 6 est disposée dans la partie supérieure de la cloche 1 à son extrémité 7 opposée à la partie convergente 5. Cette buse est montée à rotation autour d'un axe horizontal 8 qui est sensiblement perpendiculaire à la direction d'aspiration des eaux usées par le conduit 2, c'est-à-dire perpendiculairement à l'axe de symétrie 9 de la cloche 1.

La cloche comprend au moins un premier orifice de prise d'air extérieur 11 aménagé dans l'extrémité 7 de la buse 1 et qui est disposé sensiblement dans l'axe du flux d'aspiration des eaux usées, c'est-à-dire parallèlement à l'axe 9 de symétrie de la cloche et au moins un deuxième orifice de prise d'air extérieur 12 qui est aménagé dans la surface supérieure 13 de la cloche 1 et qui est sensiblement perpendiculaire au premier orifice 11.

Avantageusement, on prévoit une deuxième buse de balayage horizontal 14 qui est disposée dans l'extrémité 7 opposée au conduit 2 de la cloche 1. Cette buse se trouve donc dans le plan d'aspiration des eaux usées et son jet est sensiblement horizontal de manière à réaliser un balayage horizontal de la déjection à prélever, ce balayage horizontal limitant au maximum la détérioration du sol dans le cas du sol meuble tout en permettant d'obtenir un nettoyage correct.

La cloche d'aspiration 1 comporte un joint annulaire 15 sur son bord inférieur; ce joint est du type à écrasement et il permet d'obtenir une bonne étanchéité de la cloche sur le sol, même si ce dernier n'est pas absolument plat.

La cloche d'aspiration qui vient d'être décrite est reliée d'une part, par son conduit 2, à une unité d'aspiration qui comporte un filtre, un compresseur et un réservoir des eaux usées et d'autre part à une source d'agent de nettoyage comprenant un réservoir et une pompe à haute pression qui débite le liquide de nettoyage contenu dans le réservoir dans les buses 6 et 14.

Le dispositif de nettoyage du sol conforme à la présente invention est monté sur un engin mobile susceptible de se déplacer sur un trottoir ; cet engin mobile est avantageusement constitué par une moto comme cela est représenté aux fig.3 et 4 où l'on voit une moto 16 de type connu qui a été modifiée pour recevoir le dispositif de nettoyage du sol sel'on l'invention.

Comme on peut le voir sur la fig.4, le dispositif de nettoyage selon l'invention est disposé sur le côté de la moto 16 qui peut être équipée d'un ou de deux dispositifs disposés de part et d'autre de la moto.

Comme on peut le voir sur les fig.3 et 4, la cloche 1 est montée sur un support 17 qui est fixé sur la moto 16 au voisinage du repose-pied à articulation autour d'un axe horizontal 18 ; ce support comporte essentiellement une barre contre-coudée 19 qui estprolongée sur le côté de la moto à son extrémité opposée à l'axe 18 par un support tubulaire horizontal 21 dans lequel un arbre 22 est fixé à rotation. L'extrémité de cet arbre 22 porte un cadre 23 sur lequel la cloche 1 est fixée à rotation autour d'un axe 24 horizontal parallèle à l'axe de la moto et à l'axe de symétrie 9 de ladite cloche. Le cadre 23 est constitué d'une pièce en forme de U aux extrémités desquelles sont fixées à rotation deux pattes 25 et 26 fixées sur la surface supérieure 13 de la cloche 1 par le plan de son axe de symétrie 9.

Conformément à l'invention, l'ensemble de l'unité d'aspiration, de la source de liquide de nettoyage et de la pompe à haute pression est disposé à l'arrière de la moto au niveau du siège passager. Sur les fig.3 et 4, on voit en 27 la turbine d'aspiration qui crée une aspiration dans un filtre 28 qui est relié au conduit d'aspiration 2 de la cloche par une conduite 29 ; l'unité d'aspiration est complétée par un réservoir d'eaux usées 31 qui présente la forme d'un U de manière à entourer la roue arrière 32 de la moto.

Avantageusement, le réservoir des eaux usées 11 comporte un tuyau flexible 33 raccordé à la partie inférieure du réservoir 31 et fermé à son extrémité libre par un dispositif de fermeture rapide. En position de travail ce tuyau de vidange 33 est fixé le long du réservoir 31.

Le dispositif d'alimentation en agent nettoyant est constitué par un réservoir 34 contenant un agent de nettoyage qui peut être simplement constitué par de l'eau propre. Avantageusement ce réservoir comporte deux parties symétriques 35 et 36 disposées de part et d'autre de la roue arrière 32. L'eau contenue dans ce réservoir double est mise sous pression par un compresseur 37 tel qu'une pompe à haute pression et l'eau sous pression est amenée aux buses 4 et 14 par l'intermédiaire de conduites souples, non représentées. Un robinet inverseur 38 permet de sélectionner l'une des deux buses 4 ou 14 ; ce robinet peut éventuellement comporter une position neutre permettant un fonctionnement sans aspersion d'agent de nettoyage dans le cas de déjections très sèches et n'adhérant pas au trottoir.

Comme on peut le voir en particulier sur la fig. 4, l'ensemble fonctionnel comprenant l'unité d'aspiration et la source d'agent de nettoyage sous pression qui sont par exemple entrainés par un moteur thermique 39 est disposé à l'arrière de la moto de manière à ne pas dépasser du gabarit normal de la moto, c'est-à-dire que l'ensemble de la largeur correspond à la largeur du guidon de la moto. On peut voir également sur cette figure, que en position normale comme représenté en trait plein, la cloche d'aspiration 1 reste également dans les limites du gabarit de la moto, c'est-à-dire qu'elle ne dépasse pas en largeur du guidon de la moto. Toutefois, dans le cas où l'on désire intervenir le long de murs, par exemple ou autour d'arbres, il peut être désirable de faire dépasser la tête de nettoyage 1 du gabarit de la moto comme cela est représenté en trait mixte sur la fig.4. Cela est avantageusement obtenu par le fait que l'arbre 22 peut être déplacé en translation dans le support tubulaire 21 de manière à prendre plusieurs positions déterminées dans ce support ; l'arbre 22 est alors verrouillé dans chacune de ces positions au moyen du dispositif de verrouillage tel que schématisé en 41 sur la fig.2.

Comme on peut le voir en particulier sur la fig.3 la tête de nettoyage est fixée sur la moto à articulation dans un plan vertical parallèle à la moto de telle manière que la position de repos représentée en trait plein sur cette figure, soit sensiblement alignée avec la position de travail représentée en trait mixte. Le passage de la position de repos à la position de travail est obtenu au moyen d'un levier de manoeuvre 42 solidaire du support 17 et qui est verrouillé dans la position de repos.

Selon une caractéristique de l'invention, ce levier 42 commande la manette d'accélérateur ou manette des gaz du moteur thermique 39 de telle manière qu'en position de repos ce dernier tourne au ralenti et qu'il tourne à vitesse élevée lorsque la tête de nettoyage 1 vient dans la position de travail.

Les fig.5 et 6 illustrent ce mode de réalisation. La fig.5 est une vue en coupe partielle du levier 42 et la fig.6 est une vue en coupe suivant la ligne VI-VI de la fig.5. Le levier est constitué d'une partie plate 43 qui est fixée à son extrémité inférieure sur le support 17 et qui est prolongée vers le haut par une partie cylindrique 44 creuse dans laquelle coulisse un arbre 45 terminé par une poignée 46.

Une pièce de liaison 47 est fixée sur la partie inférieure 43 du levier et son extrémité libre est reliée à l'extrémité d'un câble de commande des gaz du moteur 39.

La partie plate 43 du levier s'engage dans une fourche 48 fixée à la moto et dontl'extrémité libre présente un chanfrein 49 dirigé vers le bas et vers l'avant par rapport à la moto. Une pièce de verrouillage constituée par une noix 51 est fixée à l'extrémité inférieure de l'arbre 45 de manière à pouvoir coulisser dans la partie plate 43 sur une certaine .course ; ceci est obtenu grâce à une lumière 52 aménagée dans la noix 51 et dans laquelle coulisse un axe 53 solidaire de la partie plate 43. L'ensemble de l'arbre 45 et de la noix 53 est maintenu en position basse au moyen d'un ressort 54 travaillant en compression. En position de verrouillage dans laquelle le levier est disposé verticalement, la noix 51 s'engage dans deux évidements 55 aménagés dans les deux parois de la fourche 48. Le fonctionnement de ce dispositif de verrouillage est le suivant : lorsque l'on veut déverrouiller, il suffit de lever l'ensemble de l'arbre 45 et de la noix 51 pour les dégager des encoches 55, l'ensemble de nettoyage descend alors de son propre poids et vient en contact avec le sol, le levier venant alors dans la position représentée à gauche de la fig.5. Lorsque l'on relève le levier, la noix 51 glisse sur le chanfrein 49 et vient ensuite se verrouiller dans les encoches 55 sous l'action du ressort 54. Le verrouillage est donc automatique lorsque l'on revient à la position de repos.

Avantageusement, le levier 42 commande également l'admission du liquide de nettoyage à haute pression dans les buses 4 et 14. Par ailleurs, la rotation de la buse d'aspersion 4 en direction du conduit d'aspiration 2 est obtenue de manière automatique sous l'action de la pression de l'eau envoyée à la buse.

Le fonctionnement du dispositif de nettoyage du sol qui vient d'être décrit est le suivant. En position de repos, le dispositif de nettoyage est dans la position représentée en trait plein sur les fig.3 et 4 et l'on constate que cette disposition permet de conserver la moto dans son état normal en ce qui concerne par exemple la garde au sol, l'accès aux pédales, le rayon de braquage. Comme cela a été indiqué plus haut, l'encombrement de la moto et en particulier de l'ensemble de puissance disposé à l'arrière est limité à l'encombrement du guidon si bien que la présence de cet ensemble de puissance ne modifie pas du tout la possibilité d'évolution de la moto. Lorsque l'opérateur désire prélever une déjection sur un trottoir, il vient à hauteur de cette dernière, la précision du positionnement étant facilitée par le fait que les positions de repos et de travail de la tête de nettoyage 1 sont sensiblement alignés. L'opérateur doit tout d'abord sélectionner le mode de fonctionnement de la tête de nettoyage qui pefit fonctionner soit avec la buse d'aspersion 4 à jet rotatifs soit avec la buse de balayage horizontal 14 soit éventuellement pour des déjections très sèches et n'accrochant pas sans action d'aucune des buses ; ce choix est réalisé au moyen du robinet inverseur 38. Il ne reste plus à l'opérateur qu'à déverrouiller le levier 42 et laisser descendre la tête de nettoyage sur la déjection. Comme cela a été indiqué plus haut, le déplacement du levier entraine de manière automatique le passage du régime ralenti au régime accéléré pour le moteur d'entrainement 39, et l'alimentation des buses en agent de nettoyage à haute pression. Du fait de la suspension selon deux axes horizontaux perpendiculaires de la tête d'aspiration sur le support 17, et grâce au joint 15,la tête d'aspiration 1 s'adapte parfaitement au sol, l'écrasement de ce joint assurant l'élan- chéité.

Du fait de sa grande efficacité due en particulier à l'action de la buse à jet rotatif, l'opération est très courte, (de l'ordre de quelques secondes) et l'opérateur peut alors relever la tête pour faire avancer la moto et procéder à d'autres prélèvementₛ.

Comme indiqué précédemment, dans le cas où le sol est meuble, en particulier dans le cas de sable, on utilise 1a buse 14 de balayage horizontal pour éviter toute dégradation notable du sol.

Lorsque le réservoir d'eaux usées est plein, l'opérateur ouvre le tuyau de vidange 33 et le décroche du réₛₑᵣ- voir 31 pour le mettre dans une bouche d'égout ; cela permet d'obtenir une vidange rapide sans avoir à retourner à l'endroit où est normalement remisée la moto. De même, il est possible de refaire le plein du réservoir 34 en se branchant sur les bornes de distribution d'eau se trouvant dans les trottoirs.

La possiblité de décaler la tête de nettoyage vers l'extérieur de la moto, comme représenté en trait mixte sur la fig.4, permet de pouvoir travailler même dans des endroits difficilement accessibles tels que le long des murs ou autour des arbres. La fixation de l'arbre 22 dans le support tubulaire 21 permet un démontage rapide de la tête de nettoyage 1 et on obtient alors une moto tout à fait normale, ce qui permet d'effectuer facilement de longs déplacements avant·d'arriver sur le lieu de travail. La fixation du bloc de puissance à l'arrière de la moto est également faite de manière facilement amovible, de manière à pouvoir retrouver une moto normale et à faciliter l'entretien et la maintenance du dispositif de nettoyage du sol selon la présente invention.

De manière avantageuse, la surface supérieure 13 de la tête d'aspiration 1 est réalisée en un matériau translucide, ce qui permet de surveiller le fonctionnement du dispositif.

Sur les figures 7 à 13, les éléments semblables à ceux des figures 1 à 6 portent les mêmes références.

Sur les figures 7 et 8, la buse d'aspersion 4 est portée par un bras 61 mobile en rotation autour de l'axe 8; ce bras s'étend vers l'avant de la cloche, c'est-à-dire en direction du conduit d'aspiration 2; la buse d'aspersion 4 est orientée de telle manière que, dans sa position de repos qui est représentée sur la figure 7, l'axe 62 du jet de la buse se trouve légèrement incliné vers l'avant par rapport à la verticale 63. De cette manière lorsque l'on envoie du liquide de nettoyage sous pression dans la buse 4, le jet de-cette dernière frappe le sol 3 en oblique, ce qui entraine la déviation vers l'avant du jet de la buse et par suite la rotation du bras 61 dans le sens-inverse des aiguilles d'une montre jusqu'à ce que la buse arrive dans la position extrême où l'axe de son jet se trouve dans la position présentée en 62', position dans laquelle l'impact du jet est proche du conduit d'aspiration 2.

La buse d'aspersion 4 est rappelée dans sa position de repos représentée sur la figure 7 par un dispositif de rappel schématisé par le ressort 64; de cette manière lorsque l'on interrompt l'alimentation de la buse,son jet cesse et elle revient dans sa position de repos représentée à la figure ₇. Avantageusement, le dispositif de rappel est constitué par le conduit d'alimentation de la buse qui est alors réalisé en une matière flexible.

Selon une caractéristique de l'invention, l'alimentation de la buse d'aspersion 14 est commandée par un organe manuel de commande non représenté monostable du type bouton poussoir de manière à permettre l'envoi d'impulsions de liquide dans la buse.

Grâce à ces dispositiorz, chaque impulsion d'agent de nettoyage entraîne un mouvement de balayage du jet de la buse vers le conduit d'aspiration 2. On n'utilise alors que la quantité de liquide nécessaire pour le décollement de la souillure à prélever. Le fonctionnement du dispositif de nettoyage selon l'invention est facilement contrôle par le fait que la face supérieure 13 de la cloche 1 est transparente. De ce fait, l'opérateur n'envoie que le nombre d'impulsions nécessaires à un nettoyage efficace du sol 3; il en résulte donc une économie notable de l'agent de nettoyage et par suite une plus grande autonomie du dispositif selon l'invention, ce qui est particulièrement important lorsqu'il est porté par une moto.

Les figures 9 à 11 représentent une vanne disposée sur le conduit d'aspiration 2. Compte tenu de la nature des souillures à prélever, il est nécessaire que le conduit présente une section importante et constante c'est-à-dire sans étranglement jusqu'au réservoir de stockage des eaux usées. Conformément à l'invention le conduit 2 comporte une partie sensiblement cylindrique déformable 65 tel qu'un tuyau en caoutchouc, cette section en paroi souple 65 est soumise à l'action d'un organe de pincement comportant deux bras symétriques 66 articulés chacun autour d'un axe parallèle à l'axe du tuyau 67 et 68. La fermeture de la vanne ainsi constituée est obtenue en refermant les deux bras 66 sur le tuyau 65 de manière à l'aplatir dans la position représentée en 65' sur la figure 9, position dans laquelle les parois intérieures opposées sont en contact.

Le dispositif de commande de cette vanne représenté en particulier à la figure 11 comporte essentiellement un câble 69 constituant un dispositif de Bowden. Ce câble entraîne un bras 71 solidaire en rotation d'un des bras de pincement 66; le mouvement en synchronisme des deux bras 66 est obtenu au moyen de deux pignons 72 et 73 solidaires de chacun d'un des bras 66 et s'engrenant l'un avec l'autre.

Avantageusement, la vanne ainsi constituée est logée dans une enceinte 74 entourant complètement le tuyau 65 et constituée de deux demi-coquilles75 et 76 comportant une partie saillante 77 pour le logement du dispositif de commande. Ces deux demi-coquilles sont fixées de manière étanche à la fois sur le conduit 2 et l'une sur l'autre de manière à réaliser autour de la vanne décrite ci-dessus une enceinte fermée étanche qui est reliée à la turbine d'aspiration du dispositif d'aspiration des eaux usées ceci permet d'équilibrer les pressions à l'intérieur et à l'extérieur du tuyau souple 65 et d'éviter que celui-ci ne se déforme en posi- tion d'ouverture sous l'effet de la dépression interne.

On voit que cette vanne est d'une structure simple et qu'elle permet d'assurer une grande section de passage pour l'éjection aspirée.

L'enceinte 74 est avantageusement en matière translucide, ce qui permet de contrôler le bon fonctionnement de la vanne 70.

Avantageusement, comme cela sera décrit en détail plus bas, cette vanne est commandée de manière automatique par le mouvement de la cloche d'aspiration, la vanne étant ouverte lorsque cettæ cloche d'aspiration vient en position opérationnelle et se refermænt lorsque cette cloche revient en position de repos. De cette manière on assure que la turbine d'aspiration ne débite que pendant le fonctionnement du dispositif de nettoyage selon l'invention.

Le dispositif de nettoyage qui vient d'être décrit peut être monté sur tout engin mobile susceptible de se déplacer sur un trottoir; en particulier, comme cela est représenté sur la figure 12, il peut être monté sur une moto 16. Dans ce cas il est avantageux que l'on prévoie un dispositif de nettoyage de part et d'autre de la moto c'est-à-dire à droite et à gauche pour permettre à l'opérateur de travailler à droite ou à gauche de la moto ce qui lui permet d'opérer près d'obstacles et lui évite d'effectuer des demi-tours sur le trottoir. L'opérateur peut alors utiliser indifféremment l'un et l'autre des dispositifs de nettoyage de gauche ou de droite.

Comme on peut le voir sur la figure 12, la cloche d'aspiration 1 de chaque dispositif de nettoyage est portée par un bras 78 articulé autour d'un axe horizontal 79 solidaire de la fourche avant de la moto 16; le déplacement de la position de repos, représentée sur la figure 12,à la position de travail est obtenue au moyen d'un vérin électrique 81 dont une des extrémités est solidaires de la fourche avant de la moto et l'autre est fixée sur le bras 78. L'axe 79 est le vérin 81 sont fixés sur une pièce de forme générale triangulaire 82 accrochée sur la fourche avant de la moto 16.

On voit également sur la figure 12 la vanne 70 du conduit d'aspiration 2 qui communique avec le réservoir des eaux usés 31 qui présente la forme générale d'un U entourant la roue arrière 32. Une ligne en trait mixte 83 schématise le câble de commande 69 de la vanne 70; ce câble est relié au bras 78 support de la cloche d'aspiration 1.

La moto 16 a été aménagée pour le fonctionnement du dispositif de nettoyage de l'invention. En particulier elle comporte à l'arrière un ensemble 84 comprenant en particulier la pompe haute pression d'alimentation des buses et le compresseur permettant d'obtenir la dépression dans le réservoir 31 des eaux usées. Avantageusement, la moto 16 comporte un dossier 85, ce qui permet à l'opérateur d'avoir une meilleure assise pour travailler. Avantageusement on dispose un réservoir plat 86 dans ce dossier 85. Ce réservoir peut être utilisé en tant que réservoir de carburant, le réservoir de carburant normal 87 étant utilisé pour contenir l'eau de nettoyage.

La figure 13 représente en détail la fixation de la cloche d'aspiration 1 sur la fourche avant 88 de la moto 16. Avantageusement, la cloche 1 est montée sur le bras 78 au moyen d'une articulation à rotule 89, ce qui permet à la cloche 1 d'épouser parfaitement le profil du terrain par l'intermédiaire de son joint 15 dans sa position de travail représentée en 1' sur la figure 13.

Le mouvement du bras 78 est commandé par le vérin électrique 81 qui comporte des interrupteurs de fin de course réglables. Pour des raisons de sécurité, il est interessant de prévoir un dispositif de maintien du vérin électrique 81 en position de repos; ce dispositif est du type électrique; il commande de manière automatique le mouvement de remontée du vérin dès que le bras 78 quitte sa position de repos. De cette manière on évite tout incident pouvant être créé par les secousse subies par la moto lorsqu'elle circule en particulier lors de la descente ou de la montée des trottoirs. Les interrupteurs de fin de course en bas du vérin 81 permettent d'adapter le dispositif selon l'invention au profil du terrain qui peut par exemple être en pente.

Comme indiqué ci-dessus, le mouvement du bras 78 commande de manière automatique la vanne 70. A cet effet, l'autre extrémité du câble 69 est fixée à l'extrémité arrière du bras 78. On peut prévoir en particulier que le mouvement d'ouverture de la vanne 70 débute lorsque le bras a déjà parcouru un tiers de sa course vers sa position de travail. De ce fait, le dispositif d'aspiration des eaux usées ne peut débiter que lorsque la cloche est en position de travail.

Selon une caractéristique de l'invention, les organes de commande normaux de la moto 16 sont également utilisés pour la commande du fonctionnement des deux dispositifs de nettoyage de droite et de gauche. A cet effet, on prévoit un commutateur qui nepeut agir que lorsque la moto se trouve à l'arrêt et qui, d'une part, commande l'allumage d'un girophare et de feu de détresse et, d'autre part, agit sur certains organes de commande de la moto pourqu'ils commandent le fonctionnement du dispositif de nettoyage. Ainsi, si l'on actionne ce commutateur "route/travail" la commande de clignotant sert au mouvement de descente de l'un ou l'autre des deux dispositifs de nettoyage de droite ou de gauche, la commande des clignotants de gauche commandant alors la descente du dispositif de nettoyage de gauche et la commande des clignotants de droite le mouvement de descente du dispositif de droite, le retour en position neutre commandant la remontée du dispositif de nettoyage concerné. Par ailleurs, l'actionnement du bouton poussoir d'avertisseur sonore commande l'envoi d'impulsions de liquide dans la buse 4. Enfin l'actionnement du bouton d'arrêt du moteur par mise en cours circuit de la bougie permet de sélectionner soit la buse 4 d'aspersion (position marche), soit la buse de balayage 14 dans le cas de sol sablonneux (position arrêt-moteur). Ceci permet de limiter le nombre des organes de commande se trouvant sur la moto tout en assurant un fonctionnement normal de celle-ci lorsqu'elle se déplace sur route.

Conformément à l'invention, l'ensemble des organes actifs du dispositif de nettoyage selon l'invention, c'est à dire le compresseur du dispositif d'aspiration et la pompe d'alimentation des buses,est entraîné par le moteur de la moto qui comporte une sorte de "prise de force" au moyen d'une transmission par chaîne schématisée en 91 sur la figure 6. Cette transmission comporte un embrayage commandé par le commutateur "route/travail" précité. Compte-tenu du faible couple à transmettre, cet embrayage peut être un embrayage de type électromagnétique qui peut être facilement logé dans une poulie. Avantageusement, l'ensemble de commande du dispositif de nettoyage comporte également un alternateur alimentant une batterie pour l'alimentation du vérin électrique 81.

A titre d'accessoires, on peut brancher une lance sur la pompe haute-pression d'alimentation en liquide de nettoyage ce qui permet de décrocher et de déplacer par exemple dans le caniveau des souillures placées dans des endroits inaccessibles tels que par exemple entre deux voitures en stationnement.

Le fonctionnement du dispositif de nettoyage qui vient d'être décrit est le suivant. Lorsque le commutateur "route/travail" est en position route, la moto se trouve dans des conditions normales de circulation et ces organes de commande agissent de manière normale sur les différents éléments de la moto.

Lorsque l'opérateur arrive à un endroit à nettoyer il arrête sa moto, met le commutateur précité en position travail, ce qui déclenche le fonctionnement du girophare et des feux de détresse et commande l'embrayage du dispositif d'entraînement des têtes de nettoyage. L'opérateur peut alors sélectionner la buse d'aspersion 4 ou la buse de balayage 14 au moyen du bouton d'arrêt du moteur, faire descendre la tête de nettoyage de droite ou de gauche au moyen de la commande de clignotant ce qui entraîne automa- ; tiquement l'ouverture de la vanne 70 de la tête en descente, qui se trouve donc reliée à la source d'aspiration. L'opérateur augmente alors le régime du moteur de la moto et il appuiesur la commande de l'avertisseur sonore pour envoyer des impulsions dans la buse et commander son balayage. Lorsqu'il constate visuellement à travers la partie supérieure 13 de la cloche que l'opération est terminée il remonte la tête de nettoyage, ce qui ferme la vanne 70 et il peut; alors se déplacer pour nettoyer une autre souillure. La commande de l'alimentation des buses par un organe monostable de manière à obtenir des impulsions de jets permet de n'utiliser que le seul liquide nécéssaire au nettoyage aucun liquide n'étant projeté pendant le mouvement de retour de la buse 4; il est même possible d'effectuer une aspiration sans injection d'eau lorsque l'aspiration suffit pour nettoyer le sol.

Du fait du faible poids de la tête de nettoyage à titre d'exemple la demanderesse a réalisé unetête qui ne pèse que 2,5 kg, le maniement du dispositif ne nécessite pas d'effort importa ce qui permet de réaliser une commande manuelle du passage de la position de travail à la position repos.

Le fait d'obtenir en position repos une moto qui ne soit pas modifiée en ce qui concerne ses capacités de circulation, est important, en particulier dans le cas où cette moto est utilisée pour nettoyer les trottoirs; en effet, il est important dans ce cas que la garde au sol ne soit pas réduite par le dispositif.

On voit donc que l'invention permet de réaliser un dispositif de nettoyage sur moto qui ne nécessite qu'un organe de commande supplémentaire, à savoir le commutateur "route/travail" ceci réduit le coût de fabrication et facilite l'emploi de la moto.

Par ailleurs, la consommation d'eau est réduite au minimum nécessaire pour le nettoyage du sol. Enfin, le dispositif de nettoyage de l'invention n'utilise que l'énergie qui est strictement nécessaire puisque ses parties mobiles ne sont mises en rotation que dans la position travail et que l'actionnement automatique de la vanne du conduit d'aspiration évite que le dispositif d'aspiration ne fonctionne à vide.

## Revendications

1. Dispositif de nettoyage du sol, notamment pour le prélèvement des déjections canines, monté sur un engin mobile susceptible de se déplacer sur un trottoir, caractérisé en ce qu'il comporte en combinaison :
- une cloche d'aspiration mobile (1) entre deux positions, l'une opérationnelle où elle est en contact avec le sol, et l'autre de repos où elle est en retrait par rapport au sol, ladite cloche renfermant au moins une buse d'aspersion (4) reliée à une source d'agent de nettoyage sous pression (34),et
- un conduit d'aspiration (2) relié à une enceinte à dépression (28), elle-même raccordée à un réservoir de stockage des eaux usées (31),
l'axe du conduit d'aspiration des eaux usées (2) étant dans un plan sensiblement parallèle au sol et le plus proche de ce dernier, et le jet de la buse (4) étant monté mobile autour d'un axe horizontal pour converger en direction du flux d'aspiration des eaux usées.

2. Dispositif de nettoyage du sol selon la revendication 1, caractérisé en ce que la cloche (1) comprend, d'une part, au moins un premier orifice de prise d'air extérieur (11) situé sensiblement dans l'axe du flux d'aspiration des eaux usées et, d'autre part, au moins un deuxième orifice de prise d'air extérieur (12) aménagé dans sa surface supérieure et sensiblement perpendiculaire au premier orifice précité.

3. Dispositif de nettoyage du sol selon l'une quelconque des revendications 1 à 2, caractérisé en ce que la cloche (1) comporte une deuxième buse (14) disposée dans le plan du flux des eaux usées de manière à réaliser un balayage horizontal.

4. Dispositif de nettoyage du sol selon l'une quelconque des revendications 1 à 3, caractérisé en ce qu'il comporte une unité d'aspiration comportant un filtre (28), un compresseur (27) et un réservoir des eaux usées (31).

5. Dispositif selon les revendications 1 et 3 prises en combinaison, caractérisé en ce que la buse d'aspersion (4) et la buse de balayage horizontal (14) sont actionnées de manière alternée.

6. Dispositif selon l'une quelconque des revendications 1 à 5, caractérisé en ce que ledit dispositif est monté sur le côté d'une moto (16) de manière à se déplacer parallèlement à cette dernière.

7. Dispositif selon la revendication 6, caractérisé en ce que la cloche (1) est montée sur un support (17) qui est monté à rotation autour d'un axe parallèle au sol sur la moto (16) et en ce que ledit support est muni d'une poignée de manoeuvre (42) qui est verrouillable en position de repos, la pompe haute pression (37) et le compresseur (27) étant entraînés par un moteur thermique (39) dont la commande des gaz est actionnée par ladite poignée de manoeuvre (42).

8. Dispositif selon l'une quelconque des revendications 1 à 7, caractérisé en ce que la cloche (1) est munie d'un joint annulaire (15) s'écrasant sur le sol lorsque la cloche est en position opérationnelle.

9. Dispositif de nettoyage du sol selon la revendication 1, caractérisé en ce que la buse d'aspersion (4) est montée sur un bras articulé (61) dirigé vers le conduit d'aspiration des eaux usées (2), l'axe de la buse (62) étant déporté vers ledit conduit (2) par rapport à l'axe d'articulation (8) dudit bras (61), et en ce que l'on prévoit un dispositif de rappel (64) de la buse vers sa position de repos dans laquelle le jet (62) de la buse (4) est incliné vers le conduit d'aspiration (2) par rapport à la verticale (63).

10. Dispositif de nettoyage selon la revendication 9, caractérisé en ce que ledit dispositif de rappel est constitué par le conduit d'alimentation de la buse d'aspersion (4).

11. Dispositif de nettoyage selon l'une des revendications 9 ou 10, caractérisé en ce que l'alimentation de la buse (4, 14) est commandée par une commande manuelle monostable de manière à obtenir des impulsions de liquide.

12. Dispositif selon l'une quelconque des revendications 9 à 11, caractérisé en ce que le conduit d'aspiration (2) comporte une vanne (70) commandée par le mouvement du dispositif de nettoyage entre sa position de repos et sa position opérationnelle.

13. Dispositif de nettoyage selon l'une quelconque des revendications 9 à 12, caractérisé en ce que le conduit d'aspiration (2) comporte une vanne (70) constituée par un organe de pincement (66,69) pouvant serrer une section à paroi souple (65) dudit conduit (2).

14. Dispositif de nettoyage selon la revendication 13, caractérisé en ce que ledit organe de pincement est disposé dans un bottier (74) étanche entourant ladite section (65) et relié à l'enceinte à dépression.

15. Dispositif de nettoyage selon l'une quelconque des revendications 9 à 14, et la revendication 6, caractérisé en ce que ladite moto (16) comporte un élément de commutation "route/travail" agissant sur certains organes de commande de ladite moto, de manière qu'ils commandent, soit le fonctionnement de la moto en position route, soit le fonctionnement du dispositif de nettoyage en position travail, les éléments tournants (pompe haute pression et compresseur) étant entraînés par le moteur de la moto par l'intermédiaire d'un embrayage commandé par l'élément de commutation "route/travail".

16. Dispositif de nettoyage selon la revendication 15, ledit dispositif de nettoyage étant monté sur une moto (16), caractérisé en ce que ladite moto (16) porte deux dispositifs de nettoyage identiques disposés à droite et à gauche de ladite moto et qui sont utilisés de manière alternative.

17. Dispositif de nettoyage selon l'une des revendications 15 ou 16, caractérisé en ce que le siège-de la moto (16) comporte un dossier (85) renfermant un réservoir (86).

18. Dispositif de nettoyage selon l'une quelconque des revendications 1 à 17, caractérisé en ce que la cloche d'aspiration (1) est montée sur un bras mobile (78) entre une position de repos et une position opérationnelle.
